# EUROPÄISCHE PATENTSCHRIFT

(11) **EP 2 359 439 B1**
(45) Veröffentlichungstag und Bekanntmachung des Hinweises auf die Patenterteilung: **20.05.2015**
(21) Anmeldenummer: 09744135.6
(22) Anmeldetag: 28.10.2009
(51) Int. Cl.: H01R 13/512, H01R 13/58, H01R 9/03, H01R 13/518, H01R 9/24, H01R 12/59

(54) **ANSCHLUSS-SYSTEM ZUR REALISIERUNG VON ABZWEIGUNGEN AN DURCHGEHENDEN LEITERN**
CONNECTING SYSTEM FOR IMPLEMENTING BRANCHES ON CONTINUOUS CONDUCTORS
SYSTÈME DE RACCORDEMENT POUR RÉALISER DES BRANCHEMENTS SUR DES CONDUCTEURS CONTINUS

(30) Priorität: 19.11.2008 DE 202008015307 U
(43) Veröffentlichungstag der Anmeldung: 24.08.2011
(73) Patentinhaber: Weidmüller Interface GmbH & Co. KG, 32758 Detmold (DE)
(72) Erfinder: RUSSO, Paulo, 32756 Detmold (DE); TRAPP, Ulrich, 32756 Detmold (DE)
(74) Vertreter: Specht, Peter
(86) Internationale Anmeldenummer: PCT/EP2009/064196
(87) Internationale Veröffentlichungsnummer: WO 2010/057749

(56) Entgegenhaltungen:
- EP-A1- 1 764 870
- DE-A1- 10 142 477
- DE-U1- 20 214 132
- US-A1- 2006 258 226

## Beschreibung

Die Erfindung betrifft ein Anschluss-System aus zwei oder mehr mehreren Anschluss-Vorrichtungen zur Realisierung von Abzweigungen an einer Mehrzahl durchgehender elektrischer Leiter nach dem Oberbegriff des Anspruchs 1.

Eine bekannte Anschluss-Vorrichtung zeigt die DE 297 08 222 U1. Diese Anschluss-Vorrichtung dient zur Realisierung von Abzweigungen an einer Mehrzahl von durchgehenden Leitern, ohne die durchgehenden Leiter durchtrennen zu müssen. Hierzu ist an einer Grundplatte eine Mehrzahl von rinnenartigen Aufnahmen ausgebildet, in welche ein Flachkabel oder eine Mehrzahl elektrischer Leiter parallel zueinander eingelegt werden können. Sodann wird ein Oberteil aufgesetzt, um die Leiter oder das Flachkabel zu fieren. Auf diese vormontierte Einheit, die mit Trennwänden versehen ist, werden sodann in einer Schwenkbewegung klemmenartige Körper aufgerastet, die jeweils mit einer isolationsdurchdringenden Schraube versehen sind, die über eine Stromschiene mit jeweils zwei Zugfederklemmen zum Anschluss abzweigender Leiter verbunden ist. Derart können jeweils zwei Abzweigungen an jedem Leiter realisiert werden, ohne die durchgehenden Leiter durchtrennen zu müssen.

Anschlussvorrichtungen, die gegenüber dem vorstehend genannten Stand der Technik deutlich weiter entwickelt wurden und die sich insbesondere durch eine deutlich optimierte Handhabung und hohe realisierbare Beschaltungskräfte auszeichnen, zeigen die EP 0 1 764 870 A1 und die EP 1 764 871 B1.

Die EP 1843 441 A2 offenbart zudem eine besonders vorteilhafte Dichtung für Gehäusedurchführungen für Kabel, wie sie beispielsweise die Anschlussvorrichtungen der EP 0 1 764 870 A1 und der EP 1 764 871 B1 aufweisen.

Die gattungsgemäße EP 1 914 840 A2 zeigt schließlich ein Anschluss-System mit mehreren zu Baugruppen zusammenstellbaren Anschluss-Vorrichtungen.

Der Erfindung liegt ausgehend von der gattungsgemäßen EP 0 1 914 840 A2 die Aufgabe zu Grunde, das in dieser Schrift offenbarte Anschluss-System um weitere vorteilhafte Merkmale zu ergänzen.

EP-A-1764870 offenbart ein Anschluss-System nach dem Oberbegriff des Anspruchs 1.

Die Erfindung löst diese Aufgabe durch den Gegenstand des Anspruchs 1.

Vorteilhafte Ausgestaltungen sind in den Unteransprüchen angegeben.

Nachfolgend wird die Erfindung unter Bezug auf die Zeichnung anhand von Ausführungsbeispielen näher beschrieben. Es zeigt:
- Fig. 1: eine Ansicht einer ersten Anschlussvorrichtung;
- Fig. 2: eine teilweise Sprengansicht der Anschlussvorrichtung aus Fig.1;
- Fig. 3: eine Ansicht einer zweiten Anschlussvorrichtung;
- Fig. 4: eine teilweise Sprengansicht der Anschlussvorrichtung aus Fig. 3;
- Fig. 5: eine Ansicht einer weiteren Gehäusedeckels für eine dritte Anschlussvorrichtung;
- Fig. 6: eine teilweise Sprengansicht der dritten Anschlussvorrichtung mit dem Gehäusedeckel aus Fig. 5;
- Fig. 7: eine Ansicht einer vierten Anschlussvorrichtung;
- Fig. 8: eine teilweise Sprengansicht der Anschlussvorrichtung aus Fig. 7;
- Fig. 9, 10, 12: Ansichten weiterer Anschlussvorrichtungen; und
- Fig. 11: ein Grundteil einer weiteren Anschlussvorrichtung.

Fig. 1 und 2 zeigen eine Anschluss-Vorrichtung 1 als Teil eines Anschluss-Systems, mit einem Übergehäuse mit einem Grundteil 2 und einem auf das Grundteil 2 aufsetzbaren Gehäusedeckel 3 sowie mit wenigstens einem in das Grundteil 2 einsetzbaren Anschlussmodul mit einem Modulrahmen 4, in den eine Mehrzahl von Anschluss-Scheiben 5 einsetzbar ist. Mehrere dieser Anschluss-Vorrichtungen, jeweils mit einem der Übergehäuse mit dem Grundteil 2 sowie mit einem Gehäusedeckel 3 versehen, (was weiter unten noch näher erläutert wird) bilden das übergeordnete Anschluss-System aus.

Der Grundrahmen weist vorzugsweise - aber nicht zwingend - eine Mehrzahl von Aufnahmeräumen 6 auf, in die jeweils eine der Anschluss-Scheiben 4 einschiebbar ist (siehe Fig. 5).

Hinsichtlich des Aufbaus der "inneren Anschlusstechnik der Anschlussmodule" sei beispielhaft auf die EP 0 1 764 870 A1 und der EP 1 764 871 B1 verwiesen. Wesentlich ist, dass wenigstens eines der "inneren" Anschlussmodule der Anschlussvorrichtungen des Systems derart ausgebildet ist, dass mit ihm Abzweigungen an den aufgefächerten Leitern eines abschnittsweise abgemantelten durchgehenden Kabels realisierbar sind, wozu jedenfalls dieses Anschlussmodul vorzugsweise isolationsdurchdringende Kontakte aufweist.

Das Grundteil 2 und das Gehäusedeckel 3 bilden im zusammengebauten Zustand mehrere das Übergehäuse von innen nach außen durchsetzenden Gehäusedurchführungen 7 für das durchgehende Kabel und/oder für abgehende Leiter oder Kabel (hier nicht dargestellt) aus.

Im Bereich der Gehäusedurchführungen 7 können Wände ausgebildet sein, die an Sollbruchlinien heraustrennbar sind, um verschiedensten Einbausituationen gerecht zu werden.

Vorzugsweise an einem Filmscharnier klappbare sowie vorzugsweise radial geteilte Dichtungen (hier nicht dargestellt) dichten die Durchführungen 7 ab.

Die Funktion der Anordnung aus Fig. 1 und 2 ist wie folgt. Zuerst wird ein Kabel, an dem Abzweige zu installieren sind, abschnittsweise abgemantelt. Sodann werden die Leiter aufgefächert und in die Aufnahmen gelegt und die Kabel im nicht abgemantelten Bereich festgelegt, woraufhin die Leiter vorzugsweise mit isolationsdurchdringenden Kontakten kontaktiert werden. Die isolationsdurchdringenden Kontakte sind wiederum vorzugsweise mit Steckern oder Buchsen verbunden, die zur Kontaktierung mit Leitern oder einer Elektronik o.dgl. dienen.

Die Anordnung ist übersichtlich sowie einfach und sicher zu handhaben, wobei über die vorzugsweise eingesetzte Exzenteranordnung, die sich am Modulrahmen abstützt, besonders hohe Beschaltungskräfte realisierbar sind.

Wie bereits in der gattungsgemäßen EP 1 914 840 A2 ausgeführt, wird ein besonders vorteilhaftes Anschluss-System dadurch realisiert, dass verschieden ausgestaltete und ausgelegte Gehäusedeckel 3 vorgesehen sind.

Damit können durch bloßen Austausch der Gehäusedeckel 3 AnschlussVorrichtungen verschiedenster Funktion realisiert werden, die dann gemeinsam ein Anschluss-System ausbilden.

So kann der Gehäusedeckel 3 als bloße Abdeckung dienen.

Nach einer in Fig. 1 und 2 dargestellten Variante eines Gehäusedeckels 3 ist dagegen vorgesehen, in dem Innenraum des Gehäusedeckels 3 ein Tragschienenstück 8 mit einem hutförmigen Querschnitt anzuordnen, dass zur Aufnahme von einem oder mehreren Gehäuse 9 zum Aufrasten auf Tragschienen ausgelegt ist.

Vorzugsweise handelt es sich dem Gehäuse 9 um ein Elektronikgehäuse zur Aufnahme einer Leistungselektronik, wie sie z.B. zur Ansteuerung von Elektromotoren eingesetzt wird.

Dabei kann zwischen den Anschluss-Scheiben 4 und dem Gehäuse 9 mittels kurzen Leiterstücken eine leitende Verbindung ausgebildet werden. Derart wird das Gehäuse 9 in einfacher Weise in dem Gehäusedeckel und damit in dem in vorzugsweise hoher Dichtigkeit ausgebildeten Übergehäuse untergebracht.

Das Tragschienenstück kann an einer Halterung 10 angeordnet/befestigt sein, die an der Innenseite des Gehäusedeckels 3 festlegbar, insbesondere festschraubbar, ist.

Der Gehäusedeckel 3 kann ein- oder - wie in Fig. 1 dargestellt - mehrteilig ausgebildet sein. Besonders bevorzugt weist der Gehäusedeckel einen äußeren Rahmen 11 und eine Abdeckung 12 auf.

Der gesamte Gehäusedeckel 3 oder die vorzugsweise klappbare Abdeckung 12 werden nach einer weiteren - auch unabhängig zu betrachtenden - Variante der Erfindung aus einem transparenten Material gefertigt.

Durch diese transparente Abdeckung 12 ist das Innere des Übergehäuses z.B. zur Überprüfung von Anzeigen gut einsichtig.

Fig. 3 und 4 veranschaulichen zeigt die Option, in das Gehäusedeckel 3 eine von außen sichtbare LED 13 auf einer Leiterplatte 14 zu integrieren, welche derart stark leuchtend ausgelegt ist, dass der Gehäusedeckel 3 als die Umgebung beleuchtende Lampe verwendbar ist, so dass mit Hilfe der Anschlussvorrichtungen in einfacher Weise an einem durchgehenden Kabel Leuchtmittel anbringbar sind, ohne das Kabel durchtrennen zu müssen.

Die Fig. 5 und 6 veranschaulichen ferner die Option, in den Gehäusedeckel eine Elektronikschaltung 15 zu integrieren, welche es ermöglicht, die Anschluss-Vorrichtung als Sensor-/Aktorinterface zu nutzen.

Fig. 8 veranschaulicht, dass es möglich ist, im Grundteil (2) ferner ein Fach 16 zu integrieren, welches zur Aufnahme eines Ersatzteilbehältnisses z.B. einer Sicherungsschachtel 17 nutzbar ist.

Aus dem gattungsgemäßen Stand der Technik ist es bereits bekannt, am Gehäusedeckel 3 einen oder mehreren Anschlußstecker- oder -buchsen 18 auszubilden, die nach Fig. 7 und 8 als Drehstromsteckdose ausgebildet ist, nach Fig. 9 als Bürostecker (z.B. RJ45) mit einem Adapterübergehäuse 19 und nach Fig. 10 als Anschlussbuchse 20 im sogenannten M-Standard (z.B. M6, M8, M12 oder dgl.).

Fig. 10 veranschaulicht auch, dass es möglich ist, in dem Gehäusedeckel eine Elektronikschaltung mit vorzugsweise wechselbaren Sicherungen 27 anzuordnen.

Fig. 11 veranschaulicht die Verlegung eines Massebandes 21 im Inneren des Grundteils 2, welches entweder seitlich oder unterhalb des Moduls verlaufen kann.

Fig. 12 zeigt schließlich ein Übergehäuse, dass zur Aufnahme von zwei nebeneinander liegenden Anschlussmodulen (hier nicht dargestellt) ausgebildet ist, wobei seitliche Durchbrüche mit Kabelverschraubungen vorgesehen sein können.

Die beiden inneren Anschlussmodule können beispielsweise mittels Leitern miteinander verbunden sein. Es ist auch denkbar, auf eines der Leistungsmodule eine Art Transformator und/oder eine Gleichrichterschaltung aufzusetzen, um eine Art Einspeisestation für eine Gleichspannung von z.B. 24V zur realisieren, die an das durchgehende Kabel von einem der beiden Anschlussmodule gelegt wird, während das durchgehende Kabel des anderen Anschlussmoduls zur Durchleitung einer höheren Wechselspannung oder dgl. genutzt wird.

### Bezugszeichen

- Anschluss-Vorrichtung: 1
- Grundteil: 2
- Gehäusedeckel: 3
- Modulrahmen: 4
- Anschluss-Scheiben: 5
- Aufnahmeräumen: 6
- Gehäusedurchführungen: 7
- Gehäuse: 9
- Halterung: 10
- Rahmen: 11
- Abdeckung: 12
- LED: 13
- Leiterplatte: 14
- Elektronikschaltung: 15
- Fach: 16
- Sicherungsschachtel: 17
- Anschlußstecker- oder -buchsen: 18
- Adapterübergehäuse: 19
- Anschlussbuchse: 20
- Masseband: 21

## Patentansprüche

1. Anschluss-System mit mehreren Anschluss-Vorrichtungen zur Realisierung von Abzweigungen an einer Mehrzahl durchgehender elektrischer Leiter, insbesondere eines abschnittsweise abgemantelten Kabels, mit
a. einem Übergehäuse mit einem Grundgehäuse (2) und einem Gehäusedeckel (3),
b. wenigstens einem in das Übergehäuse eingesetzten Anschluss-Modul,
c. wobei das Anschluss-System eine Mehrzahl verschieden ausgestalteter Gehäusedeckel (3) aufweist, um verschiedene Varianten von Anschluss-Vorrichtungen zu realisieren, welche das Anschluss-System ausbilden,
**dadurch gekennzeichnet, dass**
d. in wenigstens einem der Gehäusedeckel (3) des Anschluss-Systems ein Tragschienenstück (8) zum Aufrasten wenigstens eines auf Tragschienen anreihbaren Gehäuses (9) angeordnet oder ausgebildet ist.

2. Anschluss-System nach Anspruch 1, **dadurch gekennzeichnet, dass** das anreihbare Gehäuse (9) zum Aufrasten auf die Tragschiene die Bauelemente eines Leistungsschalters, insbesondere eines Motorschutzschalters, aufnimmt.

3. Anschluss-System nach Anspruch 1 oder 2 oder nach dem Oberbegriff des Anspruchs 1, **dadurch gekennzeichnet, dass** wenigstens einer der Gehäusedeckel (3) ganz oder abschnittsweise transparent ausgebildet ist.

4. Anschluss-System nach Anspruch 3, **dadurch gekennzeichnet, dass** wenigstens einer der Gehäusedeckel (3) eine transparente Abdeckung (12) aufweist.

5. Anschluss-System nach einem der vorstehenden Ansprüche, **dadurch gekennzeichnet, dass** wenigstens einer der Gehäusedeckel (3) ein Fach zur Aufnahme von Ersatzteilen oder eines Ersatzteilbehältnisses aufweist.

6. Anschluss-System nach einem der vorstehenden Ansprüche, **dadurch gekennzeichnet, dass** in wenigstens einen der Gehäusedeckel (3) elektrische/elektronische Bauelemente oder eine ganze Elektronikschaltung integriert ist/sind.

7. Anschluss-System nach einem der vorstehenden Ansprüche, **dadurch gekennzeichnet, dass** wenigstens einer der Gehäusedeckel mit einer Anschlussbuchse versehen ist, die als 400V-Steckdose ausgebildet ist..

8. Anschluss-System nach einem der vorstehenden Ansprüche, **dadurch gekennzeichnet, dass** wenigstens einer der Gehäusedeckel (3) mit wenigstens einer oder mehreren Anschlussbuchsen im M-Standard versehen ist.

9. Anschluss-System nach einem der vorstehenden Anspruche, **dadurch gekennzeichnet, dass** wenigstens einer der Gehäusedeckel (3) mit wenigstens einer oder mehreren Anschlussbuchsen im M-Standard versehen ist.

10. Anschluss-System nach einem der vorstehenden Ansprüche, **dadurch gekennzeichnet, dass** wenigstens einer der Gehäusedeckel (3) die Bauelemente einer Elektronikschaltung zum Anschluss an ein Bussystem, wie AS-i, vorzugsweise einen Energie- und einen Datenbus umfassend, aufnimmt.

11. Anschluss-System nach einem der vorstehenden Ansprüche, **dadurch gekennzeichnet, dass** wenigstens eine der Gehäusedeckel mit Kühlrippen (73) versehen ist.

12. Anschluss-System nach einem der vorstehenden Ansprüche, **dadurch gekennzeichnet, dass** wenigstens eine der Gehäusedeckel mit manuell betätigbaren Schaltern versehen ist.

13. Anschluss-System nach einem der vorstehenden Ansprüche, **dadurch gekennzeichnet, dass** wenigstens in einem der Gehäusedeckel eine als Lichtquelle dienende LED angeordnet ist.

## Claims

1. Connection system with several connection devices for making branch lines on a plurality of continuous electric conductors, in particular, a sectionally stripped cable with
a. a top housing with a base housing (2) and a housing lid (3),
b. at least one connection module that is inserted into the top housing,
c. whereby the connection system has a plurality of differently shaped housing lids (3) in order to make different variants of connection devices which constitute the connection system,
**characterized in that**
d. in at least one of the housing lids (3) of the connection system, there is arranged or made a mounting rail piece (8) for the purpose of locking at least one housing (9) that can be lined up in a row on mounting rails.

2. Connection system according to Claim 1, **characterized in that** the alignable housing (9) for the purpose of locking upon the mounting rail receives the structural elements of a power switch, in particular, a protective motor switch.

3. Connection system according to Claim 1 or 2 or according to the preamble of Claim 1, **characterized in that** at least one of the housing lids (3) is made entirely or sectionally transparent.

4. Connection system according to Claim 3, **characterized in that** at least one of the housing lids (3) has a transparent cover (12).

5. Connection system according to one of the above claims, **characterized in that** at least one of the housing lids (3) has a bay to receive spare parts or a spare parts container.

6. Connection system according to one of the above claims, **characterized in that** electrical/electronic structural elements or an entire electronic circuit is or are integrated into at least one of the housing lids (3).

7. Connection system according to one of the above claims, **characterized in that** at least one of the housing lids is provided with a connection socket, which is made in the form of a 400-V socket.

8. Connection system according to one of the above claims, **characterized in that** at least one of the housing lids (3) is provided with at least one or several connection sockets according to the M Standard.

9. Connection system according to one of the above claims, **characterized in that** at least one of the housing lids (3) is provided with at least one or several connection sockets according to the M Standard.

10. Connection system according to one of the above claims, **characterized in that** at least one of the housing lids (3) receives the structural elements of an electronic circuit for connection to a bus system such as AS-i, preferably comprising an energy bus and a data bus.

11. Connection system according to one of the above claims, **characterized in that** at least one of the housing lids is provided with cooling ribs (73).

12. Connection system according to one of the above claims, **characterized in that** at least one of the housing lids is provided with manually operable switches.

13. Connection system according to one of the above claims, **characterized in that** an LED is arranged in/on at least one of the housing lids, serving as a light source.

## Revendications

1. Système de raccordement à plusieurs dispositifs de raccordement pour réaliser des dérivations sur un ensemble de conducteurs électriques continus notamment d'un câble partiellement dénudé comprenant :
a. un boîtier principal avec un boîtier de base (2) et un couvercle (3),
b. au moins un module de raccordement placé dans le boîtier principal,
c. le système de raccordement comportant un ensemble de couvercles (3) de formes différentes pour réaliser différentes variantes de dispositif de raccordement constituant le système de raccordement,
système de raccordement **caractérisé en ce que**
d. dans au moins l'un des couvercles (3) du système de raccordement un élément de rail de support (8) est disposé pour, ou est réalisé pour, enclipser au moins un boîtier (9) qui se range sur un rail de support.

2. Système de raccordement selon la revendication 1,
**caractérisé en ce que**
le boîtier (9) susceptible d'être aligné pour être enclipsé sur le rail de support reçoit les composants d'un disjoncteur, notamment d'un disjoncteur de protection de moteur.

3. Système de raccordement selon la revendication 1 ou 2 ou selon le préambule de la revendication 1,
**caractérisé en ce que**
au moins l'un des couvercles (3) est réalisé transparent en totalité ou en partie.

4. Système de raccordement selon la revendication 3,
**caractérisé en ce qu'**.
au moins l'un des couvercles de boîtier (3) comporte une couverture transparente (12).

5. Système de raccordement selon l'une des revendications précédentes,
**caractérisé en ce qu'**
au moins l'un des couvercles de boîtier (3) comporte un compartiment pour recevoir des pièces de rechange ou un réceptacle à pièces de rechange.

6. Système de raccordement selon l'une des revendications précédentes,
**caractérisé en ce qu'**
au moins l'un des couvercles (3) comporte des composants électriques / électroniques ou un circuit électronique intégré complet.

7. Système de raccordement selon l'une quelconque des revendications précédentes,
**caractérisé en ce qu'**
au moins l'un des couvercles comporte une douille de raccordement réalisée sous la forme d'une prise à 400V.

8. Système de raccordement selon l'une quelconque des revendications précédentes,
**caractérisé en ce qu'**
au moins l'un des couvercles (3) est muni d'une ou de plusieurs douilles de raccordement à la norme M.

9. Système de raccordement selon l'une quelconque des revendications précédentes,
**caractérisé en ce qu'**
au moins l'un des couvercles de boîtier (3) est muni d'au moins une ou de plusieurs douilles de raccordement à la norme M.

10. Système de raccordement selon l'une quelconque des revendications précédentes,
**caractérisé en ce qu'**
au moins l'un des couvercles de boîtier (3) reçoit les composants d'un circuit électronique pour le branchement sur un système de bus tel que AS-i de préférence un bus de transport d'énergie et de données.

11. Système de raccordement selon l'une quelconque des revendications précédentes,
**caractérisé en ce qu'**
au moins l'un des couvercles de boîtier est muni d'ailettes de refroidissement (73).

12. Système de raccordement selon l'une quelconque des revendications précédentes,
**caractérisé en ce qu'**
au moins l'un des couvercles de boîtier est muni de commutateurs à commande manuelle.

13. Système de raccordement selon l'une quelconque des revendications précédentes,
**caractérisé en ce qu'**
au moins l'un des couvercles a une diode LED servant de source lumineuse.
